# EUROPÄISCHE PATENTSCHRIFT

(11) **EP 0 947 640 B1**
(45) Veröffentlichungstag und Bekanntmachung des Hinweises auf die Patenterteilung: **30.08.2006**
(21) Anmeldenummer: 99106414.8
(22) Anmeldetag: 27.03.1999
(51) Int. Cl.: E04C 5/03, E04C 5/06

(54) **Bewehrung mit hochfestem Verbund**
Reinforcement with high adherence
Armature à haute adhérence

(30) Priorität: 04.04.1998 DE 29806259 U; 04.04.1998 DE 29806261 U; 04.04.1998 DE 29806262 U
(43) Veröffentlichungstag der Anmeldung: 06.10.1999
(73) Patentinhaber: Rojek, Richard, Prof. Dr.-Ing., 86316 Friedberg (DE)
(72) Erfinder: Rojek, Richard, Prof. Dr.-Ing., 86316 Friedberg (DE)
(74) Vertreter: Munk, Ludwig

(56) Entgegenhaltungen:
- CH-A- 364 886
- DE-A- 19 740 032
- DE-C- 907 587
- US-A- 2 137 718
- US-A- 5 038 545
- US-A- 5 449 563

## Beschreibung

Die Erfindung betrifft eine Vorrichtung zur konzentrierten Krafteinleitung in Beton mit wenigstens einem aus Stahl bestehenden, stabförmigen Bewehrungselement, das mit Verankerungselementen versehen ist, die umlaufende, über den Kernquerschnitt des stabförmigen Bewehrungselements radial vorspringende, einen Verbund mit dem Beton herstellende Auftragsflächen aufweisen.

Eine Anordnung dieser Art ist aus der US 2 137 718 A bekannt. Bei dieser bekannten Anordnung ist das stabförmige Bewehrungselement zur Bildung der Verankerungselemente mit einer umfangsseitig angeordneten, durch Schweißen befestigten Drahtwendel versehen, wobei die Länge der aufgeschweißten Drahtwendel auf einen Teilbereich der Länge des stabförmigen Bewehrungselements beschränkt ist. Die Ausbildung der Verankerungselemente als aufgeschweißte Drahtwendel erfordert einen hohen Herstellungsaufwand. Außerdem kann der Schweißvorgang aufgrund der dabei entstehenden Wärme zu I okalen Gefügeänderungen innerhalb des Kernmaterial und/oder des Materials der Drahtwendel führen, was zu einer erhöhten Bruchgefahr führen kann.

Die US 5 449 563 A zeigt ein stabförmiges Bewehrungselement, das mit einer umfangsseitig angebrachten, aufgeschweißten bzw. aufgelöteten Wendel versehen ist. Diese soll aus Zink bestehen. Das Ziel ist hier jedoch nicht ein besserer Verbund sondern ein Korrosionsschutz des Bewehrungselements auf galvanischer Basis.

Die US 5 038 545 A zeigt ein stabförmiges Bewehrungselement mit umfangsseitig angeschweißten Rippen. Dabei wechseln sich über der Länge mit Rippen besetzte Bereiche mit rippenlosen Bereichen ab. Ziel dieser bekannten Anordnung ist es nämlich, das stabförmige Bewehrungselement problemlos biegen zu können. Hierzu sind rippenlose Bereiche vorgesehen. Zur Bewerkstelligung eines guten Verbunds mit dem Beton sind in anschließenden Bereichen Rippen vorgesehen.

Diese werden jedoch stets in einem separaten Arbeitsgang entweder aufgeklemmt oder aufgeschweißt.

Die CH 364 886 C zeigt einen Bewehrungsstab, der im Bereich eines Endes mit einem aufgewalzten Gewinde versehen ist, auf das ein Verankerungskörper in Form einer Mutter aufgeschraubt ist. Die Krafteinleitung in den Beton erfolgt hier über die Mutter, die den Verbund mit dem Beton herstellt. Das Gewinde dient zur Herstellung einer Verschraubung der Mutter mit dem Stab und nicht zur Herstellung eines Verbunds mit dem Beton. Das Gewinde stellt hier daher ein Schraubgewinde dar.

Die in der Praxis heute übliche Standardlösung zur Verstärkung des Betons bezüglich der Aufnahme von Zug- oder Druckspannungen besteht aus gerippten Bewehrungsstäben. Der Verbund dieser Stäbe mit dem Beton wird hauptsächlich durch Rippen oder Kerben gewährleistet, deren Profilhöhen weniger als 10 % des Stabdurchmessers erreichen. Dieser Verbund ist aber vergleichsweise schwach: Wenn im Bereich solcher Stäbe Zugspannungen die Betonzugfestigkeit erreichen und der Bewehrungsstab nach dem entstehenden Riss die entsprechende Zugkraft übernimmt, wird der Verbund zwischen Bewehrung und Beton auf eine gewisse Länge neben den Rissufern zerstört. Die Dehnungen des Bewehrungsstabes summieren sich dadurch zu mehr oder weniger großen Rissweiten auf. In bestimmten Fällen, wie z. B. Querzugspannungen infolge großer Druckkräfte, wird dadurch die Tragfähigkeit der Stahlbetonkonstruktion entscheidend begrenzt.

Die häufigste Art der Ausbildung von Zug- oder Druckkraftverankerungen in Stahl- und Spannbetonkonstruktionen besteht in der Anordnung der sogenannten Verankerungslängen für gerippte Bewehrungsstäbe, die nach DIN 1045 oder ENV DIN 1992-1 auszubilden sind. Diese Verankerungslängen haben den Nachteil, dass für die Einleitung der Kräfte insbesondere bei geraden Stäben aufgrund des vergleichsweise schwachen Verbundes relativ große Längen erforderlich sind. Sie betragen für die gerippten Stäbe beim gebräuchlichsten Beton etwa das Vierzigfache der Stabdurchmesser.

Kürzere Verankerungslängen können erreicht werden, wenn zur Verankerung herkömmliche Gewindestäbe verwendet werden. Aus der Anwendung als Verbunddübel ist bekannt, dass die Verankerungslänge bei dieser Ausbildung etwa zehnmal so lang sein muss wie der Stabdurchmesser.

Für den Fall, dass die für derartige Verankerungen erforderlichen Längen nicht zur Verfügung stehen oder aus irgendwelchen Gründen stark verkürzt werden sollen, werden bislang in der Praxis als Sonderlösung entweder Ankerplatten angeordnet, die am Stabende rechtwinklig zur Stabachse angeschweißt werden oder scheibenförmige Kopfverdickungen ausgebildet. Letztere sind u. a. bekannt aus EP 0495 334 B1 und DE 195 48 685 C1.

Aufgrund der Festigkeitsunterschiede zwischen den Ankern und dem Beton müssen die Überstandsflächen für die Verankerung in diesen Fällen ca. acht- bis zehnmal so groß sein wie der Ankerquerschnitt. Dadurch wird die Anwendbarkeit dieser Lösung aber u. a. stark eingeschränkt, wenn bei nur wenige Zentimeter von der Betonoberfläche entfernt angeordneten Ankerstäben kein ausreichender Platz für Ankerplatten zur Verfügung steht oder die Ankerköpfe in ein bereits vorhandenes Bewehrungsnetz einzubauen sind.

Hiervon ausgehend ist es daher die Aufgabe der vorliegenden Erfindung, Bewehrungen bzw. Verankerungselemente zu entwickeln, die einen hochfesten Verbund gewährleisten und dadurch für die praktisch schlupffreie Kraftübertragung sowohl eine möglichst kurze Länge benötigen als auch eine im Verhältnis zum Kernquerschnitt möglichst kleine Bruttoquerschnittsfläche in Anspruch nehmen.

Diese Aufgabe wird erfindungsgemäß dadurch gelöst, dass das Bewehrungselement als Abschnitt einer vorgefertigten Stange ausgebildet und auf der ganzen Länge mit angeformten Verankerungselementen versehen ist, wobei das Verhältnis des Außendurchmessers der Verankerungselemente zum Durchmesser des kreisförmigen Kernquerschnitts zwischen 1, 3 und 2 liegt.

Der erfindungsgemäße Gegenstand kann in vorteilhafter Weise in Form einer langen Stange produziert werden, von der jeweils Bewehrungselemente mit gewünschter Länge abgeschnitten werden können. Die erfindungsgemäßen Maßnahmen ermöglichen daher eine einfache und günstige Herstellung und Logistik.

Die angeformten Verankerungselemente können als ringförmige und/oder scheibenförmige und/oder spiralförmige und/oder sich zu solchen Formen ergänzende Elemente ausgebildet sein. In jedem Fall führt das erfindungsgemäße Durchmesserverhältnis in vorteilhafter Weise zu einer deutlich größeren Tiefe der Auftragsflächen, als dies bei normalen Schraubengewinden der Fall ist. Die erfindungsgemäßen Maßnahmen bringen daher auch einen ganz erheblichen Vorteil für das Tragverhalten. Die über der ganzen Länge vorgesehenen Verankerungselemente führen entlang der gesamten Länge des zugehörigen Bewehrungselements zu einem hochfesten Verbund zwischen diesem und dem umgebenden Beton. Dadurch können einerseits praktisch schlupffreie Lasteinleitungen erreicht werden. Andererseits können sich im Beton nach Überschreiten der Betonzugfestigkeit rechtwinklig zum Bewehrungselement nur ganz geringe Rissbreiten entwickeln, was sowohl für die Dauerhaftigkeit als auch für die Tragfähigkeit der Gesamtkonstruktion vorteilhaft ist. Das sehr gute Verbundverhalten in Verbindung mit den dadurch gewährleisteten geringen Rissbreiten bildet weiterhin die Grundlage dafür, dass die erfindungsgemäße Bewehrung ohne Weiteres mit deutlich höheren Festigkeiten als der heute übliche Betonstahl ausgeführt werden kann, was in vorteilhafter Weise zu sehr kleinen Bruttoquerschnitten und dadurch zu sehr guten Einbaubedingungen und günstigen Kosten führt. Aufgrund des erfindungsgemä-ßen Verhältnisses zwischen dem Durchmesser des Kernquerschnitts und dem Außendurchmesser der Verankerungselemente wird dennoch der gegenüber Stahl geringeren Druckfestigkeit von Beton Rechnung getragen, so dass keine Überbeanspruchung des Betons zu befürchten ist.

Vorteilhafte Ausgestaltungen und zweckmäßige Fortbildungen der übergeordneten Maßnahmen sind in den Unteransprüchen angegeben. So kann das Verhältnis des Außendurchmessers der Verankerungselemente zum Durchmesser des Kernquerschnitts vorteilhaft 1, 4 bis 1, 5 betragen, was sowohl hinsichtlich der Herstellung als auch hinsichtlich der Kraftübertragung besonders günstig ist.

Eine weitere zweckmäßige Maßnahme kann darin bestehen, dass die Verankerungselemente gleichmäßig über die Länge des Bewehrungselements verteilt sind. Die Verankerungselemente können hier in vorteilhafter Weise auf der ganzen Länge gleich dimensioniert sein. In Fällen mit ungleichmäßiger Verteilung der Verankerungselemente kann die Größe der Auftragsflächen mit der Anzahl der Verankerungselemente pro Längeneinheit umgekehrt proportional abnehmen und umgekehrt.

Besonders gute Ergebnisse wurden erreicht, wenn auf einer dem doppelten Kerndurchmesser entsprechenden Länge vier bis fünf Verankerungselemente vorgesehen sind.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine Seitenansicht eines stabförmigen Bewehrungselements mit auf der ganzen Länge durchgehend ohne Zwischenabstand vorgesehenen, ringförmigen Verankerungselementen,
- Figur 2: eine Seitenansicht eines stabförmigen Bewehrungselements mit auf der ganzen Länge durchgehend ohne Zwischenabstand vorgesehenen, spiralförmigen Verankerungselementen,
- Figur 3: eine Seitenansicht eines stabförmigen Bewehrungselements mit auf der ganzen Länge durchgehend mit gegenseitigem Abstand vorgesehenen, spiralförmigen Verankerungselementen,
- Figur 4: eine Seitenansicht von Bewehrungselementen, die zu einer Schubbewehrungseinheit zusammengefügt sind und
- Figur 5: eine Draufsicht auf die Anordnung gemäß Figur 4.

Die nachträglich aufgebrachten spiralförmigen Verankerungselemente (13, 13a, 13b) gehören nicht dem Gegenstand des Anspruchs 1.

Die Figuren 1 bis 3 zeigen verschiedene Varianten der erfindungsgemäßen Bewehrung. Aus den hier dargestellten Grundformen, die jeweils aus einem tragenden Kernquerschnitt 1 und mehreren, lastaufnehmenden bzw.- abgebenden, an den Kernquerschnitt 1 angeformten Verankerungselementen 3 bzw. 4 bzw. 5 können beliebig viele weitere Formen entwickelt werden.

In Figur 1 sind die Verankerungselemente 3 scheiben- bzw. ringförmig ausgebildet. Der dargestellte Bewehrungsstab ist durchgehend, das heißt auf seiner ganzen Länge mit Bewehrungselementen 3 versehen. Diese können mit oder ohne Zwischenabstand angeordnet sein. Im dargestellten Beispiel ist kein Zwischenabstand vorgesehen. Dadurch, dass der Bewehrungsstab durchgehend, das heißt auf seiner ganzen Länge, mit Bewehrungselementen 3 versehen ist, ergibt sich eine einfache Herstellung und Logistik. Es ist nämlich nicht erforderlich, derartige Bewehrungsstäbe in den Abmessungen des einzelnen Anwendungsfalls herzustellen. Vielmehr können lange Stangen produziert werden, von denen die Bewehrungsstäbe für den einzelnen Anwendungsfall einfach abgelängt werden können.

Der in der Figur 2 dargestellte Bewehrungsstab unterscheidet sich vom vorhergehenden dadurch, dass die durchgehend, das heißt über der ganzen Länge des Bewehrungsstabs vorgesehenen Verankerungselemente eine hier durchgehende, das heißt nicht unterbrochene Spirale bilden. Aber auch mit gegenseitigem Abstand angeordnete Spiralenabschnitte wären denkbar. Die Steigung der Spirale ist hier so, dass die Windungen direkt aneinander anschließen. Für die Tragfähigkeit ist der Unterschied gegenüber ringförmigen Verankerungselementen vernachlässigbar. Die Herstellung ist jedoch vergleichsweise einfach, da die spiralförmigen Verankerungselemente durch Walzen oder Rollen vergleichsweise kostengünstig hergestellt werden können. Bei der spanlosen Herstellung durch Walzen oder Rollen ergeben sich in jedem Fall infolge der Verformungshärtung höhere Festigkeiten der Bewehrung als bei spanender Produktion.

Abweichend von der Darstellung in Figur 2 kann die Querschnittsform der Verankerungselemente 4 anstelle der gezeichneten ebenen Begrenzungsflächen vorzugsweise auch mit ausgerundeten Kehlen ausgebildet werden. Neben der weiter vereinfachten Herstellung führt dies auch zu einer Erhöhung der Dauerfestigkeit der fertiggestellten Bewehrung.

Bei den Ausführungen gemäß Figuren 1 und 2 sind die Verankerungselemente 3, 4, wie schon erwähnt, ohne gegenseitigen Zwischenabstand über die Länge des zugeordneten Bewehrungsstabs durchgehend vorgesehen. Es wäre aber auch eine Anordnung der Bewehrungselemente 3, 4 mit Zwischenabstand denkbar.

Bei der Anordnung gemäß Figur 3 ist ein nach Art einer im Maschinenbau vielfach üblichen Zylinderschnecke ausgebildetes Bewehrungselement 5 vorgesehen. Auch hier gilt, dass die das Bewehrungselement 5 bildende Schnecke nicht zwingend scharfkantig begrenzt sein muss, sondern vielmehr durch die Ausrundung des Schneckenquerschnitts die oben bereits erwähnten Vorteile zu erreichen sind. Infolge der vergleichsweise größeren Steigung der der Figur 3 zugrundeliegenden Schnecke gegenüber der der Figur 2 zugrundeliegenden Spirale ergeben sich bei der Anordnung gemäß Figur 3 Zwischenabstände zwischen den einzelnen Schneckenwindungen.

Infolge des geringen Materialaufwands und insbesondere des geringeren Verformungsenergieaufwands kann die Ausführung gemäß Figur 3 noch kostengünstiger als die Anordnung gemäß Figur 2 hergestellt werden. Der Unterschied in der Tragfähigkeit dürfte in den meisten Anwendungsfällen vernachlässigbar klein sein.

Eine ganz besonders vorteilhafte Anwendung bietet die Bewehrung mit hochfestem Verbund bei der Sicherung von Flachdecken gegen Durchstanzen. Ein derartiges Beispiel liegt den Figuren 4, 5 zugrunde. Das mit dem anschaulichen Begriff "Durchstanzen" beschriebene Versagen von Flachdecken im Bereich der Unterstützungen kann als Spaltbruch infolge sehr großer, zweiachsig vorhandener, geneigter Druckspannungen interpretiert werden. Bislang übliche Bewehrungen wie z. B. Anker mit scheibenartigen Kopfverdickungen sind aufgrund ihrer beschränkten Verbundwirkung nicht in der Lage, die infolge der zweiachsigen Druckspannungen entstehenden Querdehnungen wirkungsvoll zu begrenzen. Die vorhandenene Schubbewehrung kann somit nicht das Versagen der kegelstumpfförmigen Druckfläche verhindern. Sie hängt lediglich die Auflagerlasten der Flachdecke nach dem Versagen der Druckfläche in den oberen, über der Bruchfläche (15) verbleibenden Teil der Decke. Diese Systemänderung infolge des Druckbruchs beeinflußt das Biegetragverhalten der Flachdecken sehr nachteilig, was im einzelnen bislang noch nicht weiter erforscht ist.

Werden jedoch gemäß den Figuren 4 und 5 zur Schubsicherung Bewehrungen mit durchgehend vorhandenem hochfestem Verbund eingebaut, werden die schädlichen Querdehnungen unterbunden und die kegelstumpfförmige Druckfläche kann erheblich höhere Lasten aufnehmen.

Die Figur 4 zeigt einen ausschnittsweisen Querschnitt durch eine Flachdecke 10 im Bereich einer Stütze 11. Die Schubbewehrung besteht aus Bewehrungen 12 a - c mit Verankerungselementen 13. Die Verankerungselemente sind erfindungsgemäß angeformt. Aufgeschweißte oder -geklemmte Verankerungselemente sind nicht erfindungsgemäß. Die Bewehrungen 12a - c sind gruppenweise mit einem Träger 14 zu einer Schubbewehrungseinheit zusammengefügt sind, wodurch sie besonders einfach und mit zuverlässiger Sicherung der erforderlichen Lage eingebaut werden können. Im Vergleich zu den bekannten Systemen mit vergleichsweise großflächigen Endverankerungen gestaltet sich der Einbau der erfindungsgemäßen Anker zwischen einem Netz von Biegebewehrung infolge der wesentlich geringeren Bruttoquerschnittsfläche ganz erheblich einfacher und somit kostengünstiger. Auf die verschieblich ausgebildete Verbindung der Anker 12 a - c mit dem Träger 14 wird man aufgrund dieser Vereinfachung in zahlreichen Anwendungsfällen verzichten können, wodurch die Kosten noch günstiger gestaltet werden können.

Die Figur 5 zeigt die gruppenweise Anordnung der Schubbewehrungseinheit gemäß Figur 4 in der Draufsicht. Hierbei sind beispielhaft die Anker 12 a und 12 b beispielsweise durch Schweißverbindungen 16 fest mit dem Träger 14 verbunden, während der Anker 12 c mit Hilfe eines geeigneten Verbindungselements 17 innerhalb der Trägeröffnung 18 verschoben werden kann, falls dies erforderlich wird, um der bereits vorher verlegten Bewehrung 19 ausweichen zu können.

Eine von zahlreichen weiteren Anwendungsmöglichkeiten kann die Ausbildung von Schubbügeln sein, wie sie in den meisten querkraftbeanspruchten Stahl- und Spannbetonbauteilen erforderlich sind, die hier mit Hilfe der äußerst platzsparenden erfindungsgemäßen Verankerungen als offene Bügel ausgebildet sind. Dies ist immer dann von Vorteil, wenn die sonst üblichen geschlossenen Bügel den Einbau der übrigen Bewehrung erschweren würden.

Eine weitere Anwendungsmöglichkeit kann die Ausbildung von Fugenträgern sein, mittels derer die von einer z.B. durch eine Dämmfuge von einer anschließenden Stahlbetonplatte distanzierten Kragplatte verursachten Auflagerquerkräfte sowie die Biegezug- und -druckkräfte über die Dämmfuge hinweggeleitet werden.

Dabei werden sowohl die oben auftretenden Biegezugkräfte als auch die unten wirksam werdenden Biegedruckkräfte äußerst vorteilhaft durch erfindungsgemäße Ankerstäbe, die mit gleichmäßig verteilten Verankerungselementen ausgestattet sind, aufgenommen, über die Dämmfuge geleitet und dort wieder eingeleitet.

Dadurch können die Fugenträger im Vergleich zu allen bislang auf dem Markt vorhandenen Systemen extrem kurz ausgebildet werden, ohne dass zusätzliche Schweißverbindungen oder passgenaue Verbindungen mit der Stahlbetonbewehrung erforderlich werden. Es ergeben sich ganz wesentliche Vorteile für die Herstellung, Logistik und den Einbau solcher Tragelemente.

Infolge des geringen Bruttoquerschnitts der Ankerelemente können diese relativ nah an der oberen bzw. unteren Betonoberfläche angeordnet werden und ergeben dadurch zusätzlich ein günstiges Tragverhalten, weil der Hebelarm der inneren Kräfte im Vergleich zu den bisher bekannten Systemen deutlich größer wird.

Eine Vielzahl weiterer vorteilhafter Einsatzmöglichkeiten ergibt sich stets dort, wo Kräfte aus dem Beton auf sehr kurze Längen in die Ankerelemente eingeleitet werden müssen wie z. B. bei an der Betonoberfläche angeordneten Ankerplatten, über die äußere Lasten - z. B. von Kranbahnträgern, abgehängten Vordachkonstruktionen, Stahlstützen, Lagerkonstruktionen oder sonstiges - eingeleitet werden.

Zahlreiche weitere vorteilhafte Anwendungsmöglichkeiten sind denkbar, so z. B. bei der Bewehrung von Konsolen und der Ausbildung von Stahlbeton-Verbundkonstruktionen. Die erfindungsgemäßen Verankerungselemente können für weitergehende Anwendungsmöglichkeiten durch verschiedenartige Muffen ergänzt werden.

## Patentansprüche

1. Vorrichtung zur konzentrierten Krafteinleitung in Beton, mit wenigstens einem aus Stahl bestehenden, stabförmigen Bewehrungselement, das mit Verankerungselementen (3 - 5, 13) versehen ist, die umlaufende, über den Kernquerschnitt (1) des stabförmigen Bewehrungselements radial vorspringende, einen Verbund mit dem Beton herstellende Auftragsflächen aufweisen, **dadurch gekennzeichnet, dass** das Bewehrungselement als Abschnitt einer vorgefertigten Stange ausgebildet und auf der ganzen Länge durchgehend mit angeformten Verankerungselementen (3 - 5, 13) versehen ist, wobei das Verhältnis des Außendurchmessers der Verankerungselemente (3 - 5, 13) zum Durchmesser des kreisförmigen Kernquerschnitts (1) zwischen 1, 3 und 2 liegt.

2. Vorrichtung nach Anspruch 1, **dadurch gekennzeichnet, dass** das Verhältnis des Außendurchmessers der Verankerungselemente (3 -5, 13) zum Durchmesser des Kernquerschnitts (1) 1,4 bis 1,5 beträgt.

3. Vorrichtung nach einem der vorhergehenden Ansprüche, **dadurch gekennzeichnet, dass** die Größe der Auftragsflächen mit der Anzahl der Verankerungselemente (3 -5, 13,) pro Längeneinheit umgekehrt proportional abnimmt.

4. Vorrichtung nach einem der vorhergehenden Ansprüche, **dadurch gekennzeichnet, dass** der gegenseitige Abstand der Verankerungselemente (3 - 5,13) am äußeren Rand gemessen zumindest dem Überstand der Verankerungselemente über den Kernquerschnitt (1) des jeweils zugeordneten Bewehrungselements entspricht.

5. Vorrichtung nach einem der vorhergehenden Ansprüche, **dadurch gekennzeichnet, dass** der gegenseitige Abstand einander benachbarter Verankerungselemente (3 - 5, 13) am äußeren Rand gemessen höchstens dem Zehnfachen ihres Überstands über den Kernquerschnitt (1) des jeweils zugeordneten Bewehrungselements entspricht.

6. Vorrichtung nach einem der vorhergehenden Ansprüche 4 oder 5, **dadurch gekennzeichnet, dass** auf einer dem doppelten Kerndurchmesser entsprechenden Länge vier bis fünf Verankerungselemente (3 - 5, 13) angeordnet sind.

7. Vorrichtung nach einem der vorhergehenden Ansprüche, **dadurch gekennzeichnet, dass** die Verankerungselemente (3 - 5, 13) gleichmäßig über die Länge des Bewehrungselements verteilt sind.

8. Vorrichtung nach einem der vorhergehenden Ansprüche, **dadurch gekennzeichnet, dass** die Verankerungselemente (4,5,13) wenigstens eine zumindest über mehrere Umläufe durchgehende eine Wendel bilden, deren Steigung vorzugsweise im Bereich zwischen 45° und 75° liegt, wobei vorzugsweise eine Abschlussplatte vorgesehen ist, welche die Schnittflächen des Bewehrungselements und des hierauf befestigten wendelförmigen Verankerungselements am Ende verbindet.

9. Vorrichtung nach einem der vorhergehenden Ansprüche, **dadurch gekennzeichnet, dass** der Kernquerschnitt (1) der Bewehrungselemente eine höhere Festigkeit aufweist als deren Verankerungselemente (3 -5,13).

10. Vorrichtung nach einem der vorhergehenden Ansprüche, **gekennzeichnet durch** ein als offener Schubbügel ausgebildetes Bewehrungselement, das mit Verankerungselementen versehen ist.

11. Vorrichtung nach einem der vorhergehenden Ansprüche, **gekennzeichnet durch** als Durchstanzanker ausgebildete, auf ihrer ganzen Länge mit Verankerungselementen (13) versehene Bewehrungselemente (12a,b,c), die vorzugsweise gruppenweise mit einem Träger (14) zu einer Schubbewehrungseinheit zusammengefügt sind.

12. Vorrichtung nach einem der vorhergehenden Ansprüche, **dadurch gekennzeichnet, dass** wenigstens ein Bewehrungselement als mit Verankerungselementen versehenes Element eines Fugenträgers ausgebildet ist, der wenigstens einen Zugstab und/oder wenigstens einen Druckstab und/oder wenigstens einen Diagonalstab aufweist.

## Claims

1. A device for the concentrated force transmission into concrete comprising at least one bar-type reinforcing element consisting of steel which is provided with anchoring elements (3 - 5, 13) having circumferential application surfaces radially projecting from the core cross-section (1) of the bar-type reinforcing element and forming an adhesion with the concrete, **characterised in that** the reinforcing element is designed as a section of a prefabricated rod and provided along its entire length with anchoring elements (3 - 5, 13) formed integral therewith, with the ratio of the external diameter of the anchoring elements (3 - 5, 13) to the diameter of the circular core cross-section (1) being between 1.3 and 2.

2. A device according to Claim 1, **characterised in that** the ratio of the external diameter of the anchoring elements (3 - 5, 13) to the diameter of the core cross-section (1) is 1.4 to 1.5.

3. A device according to any of the preceding claims, **characterised in that** the size of the application surfaces decreases in inverse proportion to the number of anchoring elements (3 - 5, 13) per unit length.

4. A device according to any of the preceding claims, **characterised in that** the mutual distance between the anchoring elements (3 - 5, 13) measured at the outer edge thereof corresponds at least to the projection of the anchoring elements from the core cross-section (1) of the associated reinforcing element.

5. A device according to any of the preceding claims, **characterised in that** the mutual distance of adjacent anchoring elements (3 - 5, 13) measured at the outer edge thereof maximally corresponds to ten times their projection from the core cross-section (1) of the associated reinforcing element.

6. A device according to any of the preceding claims 4 or 5, **characterised in that** four to five anchoring elements (3 - 5, 13) are provided on a length corresponding to double the core diameter.

7. A device according to any of the preceding claims, **characterised in that** the anchoring elements (3 - 5, 13) are evenly distributed over the length of the reinforcing element.

8. A device according to any of the preceding claims, **characterised in that** the anchoring elements (4, 5, 13) form a continuous helix, at least over several turns, whose lead gradient is preferably in the region between 45° and 75°, with provision preferably being made for an end plate connecting the ends of the cut surfaces of the reinforcing element and the helix-type anchoring element mounted thereon.

9. A device according to any of the preceding claims, **characterised in that** the core cross-section (1) of the reinforcing elements has a higher degree of strength than their anchoring elements (3 - 5, 13).

10. A device according to any of the preceding claims, **characterised in that** the reinforcing element is designed as an open shear stirrup provided with anchoring elements.

11. A device according to any of the preceding claims, **characterised in that** the reinforcing elements (12a, b, c) are designed as pierce-through anchors provided along their entire length with anchoring elements (13), such reinforcing elements being preferably linked groupwise with a beam (14) to form shear reinforcement units.

12. A device according to any of the preceding claims, **characterised in that** at least one reinforcing element is designed as an element of a joint carrier provided with anchoring elements, comprising at least one tension bar and/or at least one compression bar and/or at least one diagonal bar.

## Revendications

1. Dispositif pour l'introduction concentrée d'efforts dans le béton, comprenant au moins un élément d'armature en forme de bâton qui est fait en acier et qui est muni d'éléments d'ancrage (3 à 5, 13) qui présentent des surfaces de support circonférentielles lesquelles dépassent radialement de la section de noyau (1) dudit élément d'armature en forme de bâton et lesquelles créent une adhérence au béton, **caractérisé par le fait que** ledit élément d'armature est réalisé comme un tronçon d'une barre préfabriquée et est muni, sur toute la longueur, continûment d'éléments d'ancrage (3 à 5, 13) formés sur celui-ci, le rapport du diamètre extérieur des éléments d'ancrage (3 à 5, 13) au diamètre de la section de noyau circulaire (1) étant compris entre 1,3 et 2.

2. Dispositif selon la revendication 1, **caractérisé par le fait que** le rapport du diamètre extérieur des éléments d'ancrage (3 à 5, 13) au diamètre de la section de noyau (1) est compris entre 1,4 et 1,5.

3. Dispositif selon l'une des revendications précédentes, **caractérisé par le fait que** la taille des surfaces de support diminue de façon inversement proportionnelle avec le nombre des éléments d'ancrage (3 à 5, 13) par unité de longueur.

4. Dispositif selon l'une des revendications précédentes, **caractérisé par le fait que** la distance réciproque des éléments d'ancrage (3 à 5, 13), mesurée sur le bord extérieur, correspond au moins à la saillie des éléments d'ancrage par rapport à la section de noyau (1) de l'élément d'armature respectivement associé.

5. Dispositif selon l'une des revendications précédentes, **caractérisé par le fait que** la distance réciproque d'éléments d'ancrage (3 à 5, 13) voisins l'un de l'autre, mesurée sur le bord extérieur, correspond tout au plus à dix fois la saillie de ceux-ci par rapport à la section de noyau (1) de l'élément d'armature respectivement associé.

6. Dispositif selon l'une des revendications précédentes 4 ou 5, **caractérisé par le fait qu'**entre quatre et cinq éléments d'ancrage (3 à 5, 13) sont disposés sur une longueur correspondant à deux fois le diamètre de noyau.

7. Dispositif selon l'une des revendications précédentes, **caractérisé par le fait que** les éléments d'ancrage (3 à 5, 13) sont répartis uniformément sur la longueur de l'élément d'armature.

8. Dispositif selon l'une des revendications précédentes, **caractérisé par le fait que** les éléments d'ancrage (4, 5, 13) forment au moins une hélice qui s'étend au moins sur plusieurs spires et dont le pas est compris de préférence entre 45° et 75°, de préférence une plaque d'obturation étant prévue qui relie, à l'extrémité, les surfaces de coupe transversale de l'élément d'armature et de l'élément d'ancrage hélicoïdal fixé sur celui-ci.

9. Dispositif selon l'une des revendications précédentes, **caractérisé par le fait que** la section de noyau (1) des éléments d'armature présente une résistance supérieure à celle de leurs éléments d'ancrage (3 à 5, 13).

10. Dispositif selon l'une des revendications précédentes, **caractérisé par** un élément d'armature qui est réalisé comme arceau ouvert de cisaillement et qui est pourvu d'éléments d'ancrage.

11. Dispositif selon l'une des revendications précédentes, **caractérisé par** des éléments d'armature (12a, b, c) qui sont réalisés comme ancres de poinçonnage, qui sont pourvus sur l'ensemble de leur longueur d'éléments d'ancrage (13) et qui, de préférence, sont assemblés par groupes avec un support (14) pour former une unité d'armature de cisaillement.

12. Dispositif selon l'une des revendications précédentes, **caractérisé par le fait qu'**au moins un élément d'armature est réalisé comme élément - pourvu d'éléments d'ancrage - d'un support couvre-joint qui présente au moins une barre travaillant à l'extension et/ou au moins une barre comprimée et/ou au moins une barre diagonale.
